# EUROPÄISCHE PATENTSCHRIFT

(11) **EP 0 374 284 B1**
(45) Veröffentlichungstag und Bekanntmachung des Hinweises auf die Patenterteilung: **23.10.1991**
(21) Anmeldenummer: 88121366.4
(22) Anmeldetag: 21.12.1988
(51) Int. Cl.: A63C 11/08

(54) **Vorrichtung zur Behandlung von Gleitflächen von Skiern**
Device for treating the sliding surfaces of skis
Dispositif pour le traitement des surfaces de glisse des skis

(43) Veröffentlichungstag der Anmeldung: 27.06.1990
(73) Patentinhaber: Amann, Peter Mario, D-8960 Kempten-St. Mang (DE)
(72) Erfinder: Amann, Peter Mario, D-8960 Kempten-St. Mang (DE)
(74) Vertreter: Hübner, Hans-Joachim, Dipl.-Ing.

(56) Entgegenhaltungen:
- DE-A- 3 227 922
- DE-A- 3 249 449

## Beschreibung

Die Erfindung betrifft eine Vorrichtung zur Behandlung der Gleitflächen von Skiern gemäß Einleitungsteil von Patentanspruch 1.

Eine derartige Vorrichtung ist aus der DE-A-3227922 des Anmelders bekannt. Die Tragelemente bestehen aus Schwenkklappen, die seitlich oder abwärts schwenkbar sind, um den Schlitten passieren zu lassen. Die Lagerung der Schwenkplatten ist aufwendig und für die Rückstellung wird für jede Schwenkplatte eine Feder benötigt. Außerdem kann in das Gehäuse durch die Ausnehmung hindurch Schnee fallen, der eine einwandfreie Funktion der Schwenkklappen verhindert. Auch ist in dieser Veröffentlichung schon angedeutet, daß die Tragelemente die Form von Streben haben können, die etwa quer zur Schlittenbewegungsbahn weggezogen werden können. Das Wegziehen erfordert aufwendige Antriebseinrichtungen, die gemäß einer dort vorgeschlagenen Ausführungsform über eine Programmsteuerung bei Annäherung des Schlittens selbsttätig in Funktion treten. Gemäß einer alternativen Lösung ist der Schlitten mit Anlaufnocken versehen, mittels denen die Tragelemente aus der Schlittenbewegungsbahn herausgedrückt werden. Dieses Antriebssystem ist zwar in Verbindung mit Schwenkklappen verwendbar, nicht jedoch in Verbindung mit linearbeweglich geführten Tragelementen, die nach der Lehre dieser Literaturstelle wegzuziehen sind. Anlaufnocken würden aber auf die Tragelemente schiebend einwirken.

Aufgabe der Erfindung ist es, die bekannte Vorrichtung zu vereinfachen und so auszubilden, daß die Ausnehmung in der Oberwand des Gehäuses zum Gehäuseinneren vollständig abgedeckt ist und daß diese Abdeckung vorrübergehend geöffnet wird, um den Schlitten mit der Behandlungsvorrichtung passieren zu lassen.

Diese Aufgabe wird bei einer Vorrichtung mit den Merkmalen des Einleitungsteils von Patentanspruch 1 durch die Merkmale dessen Kennzeichnungsteils gelöst.

Der Vorteil der Erfindung besteht darin, daß mindestens eine, in der Regel aber zwei Reihen von unmittelbar nebeneinander liegenden Tragelementen vorgesehen sind, wobei die einander gegenüberliegenden Tragelemente vorzugsweise synchron und gegensinnig zwangsweise hin- und zurückbewegt werden. Die Tragelemente bilden selbst die Abdeckung, sodaß die Ausnehmung bzw. das Ausnehmungspaar bei Nichtgebrauch der Vorrichtung sowie beim Besteigen der Vorrichtung durch den Skifahrer und beim Verlassen der Vorrichtung bodenseitig geschlossen ist. Das Innere des Gehäuses ist daher vor Schneeinfall geschützt und es können auch keine Utensilien und Fremdkörper in das Gehäuse fallen, die zu einer Beschädigung führen würden. Wegen der Vielzahl der eng aneinander liegenden Tragelemente ist jedes einzelne Tragelement nur geringfügig belastet und es reicht ein vergleichsweise kurzer Führungsabschnitt des Tragelementes innerhalb der gehäusefesten Schiebeführung aus, um die Belastungskraft und das Belastungsmoment aufzunehmen. Alle Tragelemente sind identisch und können als Kunststoff-Spritzgußformteile preiswert hergestellt werden. Die Montage ist ebenfalls denkbar einfach, da die Tragelemente lediglich in die Schiebeführungen eingeschoben werden müssen. Jegliche zusätzlichen Lagerungen, insbesondere Schwenklager entfallen. Genauso einfach ist ein Auswechseln beschädigter Tragelemente.

Die Spurbahn kann aus einer Schiene bestehen, die entweder einen nach oben weisenden Steg aufweist, der in einem Querschlitz der Tragelemente eingreift oder einen U-Querschnitt aufweist, in den ein Mitnehmer, beispielsweise eine Rolle des Tragelementes eingreift. Eine bevorzugte Ausgestaltung besteht darin, daß die Spurbahn als nach oben offene Nut in einer am Schlitten befestigten Platte ausgebildet ist und daß an jedem Tragelement ein nach unten weisender Zapfen zum Eingriff in die Nut angeordnet ist.

Mit dem Merkmal vom Patentanspruch 4 wird erreicht, daß einerseits Tragelemente dicht nebeneinander liegen, um die geschlossene Abdeckung zu erreichen, andererseits aber auch eine ausreichend stabile, gehäusefeste Führung für jedes der Tragelemente gewährleistet ist.

Patentanspruch 5 führt zu dem Vorteil, daß sich der Führungsabschnitt zum Tragabschnitt unter einem Winkel von 10° bis etwa 30° erstreckt, sodaß die Tragelemente bei ihrer Bewegung aus der Tragstellung in die Wartestellung gleichzeitig abgesenkt werden. Ein Gleiten der Tragelemente an der Gleitfläche des Skis findet also nur unmittelbar nach Beginn der Schiebebewegung aus der Tragstellung und am Ende der Schiebebewegung in die Tragstellung statt. Dieses relative Gleiten wird durch die Merkmale des Patentanspruchs 6 völlig eliminiert, da der Nutboden der Spurbahn die Tragelemente in den Ein- und Auslaufabschnitten der Spurbahn im Rahmen des Führungsspiels geringfügig gegenüber denjenigen der benachbarten Tragelemente anhebt, die mit ihrer Verschiebebewegung aus der Tragstellung beginnen bzw. in die Tragstellung enden.

Mit dem Merkmal von Patentanspruch 7 wird erreicht, daß die Tragelemente klapper- und wackelfrei in der Tragstellung gesichert und leicht vorgespannt in dieser Stellung gehalten werden.

Das Merkmal des Patentanspruchs 8 bringt den Vorteil, daß die Flügel aller Tragelemente einer Reihe eine nach außen geneigte Dachfläche bilden.

Das Merkmal von Patentanspruch 9 ermöglicht es, den Schlitten mit Behandlungseinrichtung im Schnellgang unter den Tragelementen hindurch in die Anfangsstellung zurückzufahren.

Das Merkmal von Patentanspruch 10 schließlich führt zu dem Vorteil, daß der Schlitten mit Behandlungseinrichtung in Längsrichtung eine möglichst kurze Baulänge hat, wobei der seitlich notwendige Raum unter den in der Wartestellung befindlichen Tragelementen zur Unterbringung von Wachsvorratsbehältern genutzt wird. Die Gesamtlänge der erfindungsgemäßen Vorrichtung wird dadurch auf ein Minimum gebracht.

Anhand der Zeichnung, die ein Ausführungsbeispiel darstellt, sei die Erfindung näher beschrieben.

Es zeigt:

- FIG. 1: eine Draufsicht auf die Vorrichtung bei Beginn des Behandlungsvorganges,
- FIG. 2: eine perspektivische Darstellung der Position der Tragelemente in dem in FIG. 1 dargestellten Ausschnitt 1,
- FIG. 3: eine Seitenansicht der Vorrichtung mit Schlitten, Behandlungseinrichtung und Tragelementen,
- FIG. 4: einen Querschnitt durch eine Hälfte der Vorrichtung,
- FIG. 5: eine schematische Draufsicht auf die Vorrichtung mit in unterschiedlichen Positionen befindlichen Tragelementen,
- FIG. 6: eine Draufsicht auf die Tragelementenanordnung bei Beginn der Schiebebewegung aus der Tragstellung bis zum Erreichen der Wartestellung, und
- FIG. 7: einen Längsschnitt durch die Vorrichtung im Bereich der Schiebeführung der Tragelemente.

Eine Behandlungsvorrichtung 10 für die Gleitflächen von zwei Skiern weist ein Gehäuse 12 auf, das spiegelbildlich zur vertikalen Längsmittelebene 14 ausgebildet ist. In jeder Längshälfte des Gehäuses 12 ist eine längliche Ausnehmung 16 vorgesehen, in die ein Ski hineinpaßt. Beide Ausnehmungen 16 sind mit je einer Reihe Tragelemente 18 geschlossen, auf denen die beiden Skier eines Skifahrers abgestützt sind. Das Gehäuse 12 ist stirnseitig angrenzend an die Ausnehmungen 16 um einen Kopfteil und einen Fußteil verlängert, in denen die beiden Enden einer Schraubspindel 20 (FIG. 3) für einen längsverfahrbaren Schlitten 22 gelagert sind und in deren einem Teil sich die Antriebseinrichtung 24 befindet, wie schematisch in FIG. 1 veranschaulicht ist. Die gesamte Vorrichtung 10 ist nur etwa 50% länger als die zu behandelnden Skier.

Der Skifahrer besteigt mit angeschnallten Skiern die Vorrichtung 10 und stellt die Skier auf die beiden Reihen von Tragelementen 18 innerhalb der Ausnehmungen 16, die noch vollflächig abgedeckt sind. Nach Münzeinwurf und einer gewissen Verzögerungszeit läuft die Antriebseinrichtung 24 an und bewegt den Schlitten 22 (in FIG. 1 von unten nach oben). Die vor dem Schlitten befindlichen Tragelemente 18 werden nacheinander mittels einer am Schlitten 22 angeordneten Spurbahn 52 in Querrichtung verschoben, womit die beiden Ausnehmungen 16 sukzessive freigelegt werden und eine Behandlungseinrichtung 26 mit den Gleitflächen der Skier in Kontakt treten kann. Diese Behandlungseinrichtung 26 umfaßt mindestens eine Reinigungsbürste 28 und eine Wachsauftragswalze 30, die mit einer in einen Wachsbehälter 32 eintauchenden Wachsaufnahmewalze 34 in Kontakt steht. Die Tragelemente 18 werden aus ihrer die Ausnehmungen 16 abschließenden Tragstellung nach außen unter die außenseitig an die Ausnehmungen 16 angrenzenden Oberwände in eine Wartestellung geschoben, verharren dort, bis der Schlitten 22 vorbeigefahren ist und werden dann unmittelbar hinter dem Schlitten wieder in die Tragstellung zurückgeschoben. Die Skier sind also ständig von etwa 80% der Tragelemente abgestützt, sodaß ein sicherer Stand gewährleistet bleibt.

Die Form der Tragelemente 18 läßt sich am besten aus FIG. 2 erkennen. Jedes Tragelement 18 besteht aus einem Tragabschnitt 38 mit einer Länge gleich der Breite der Ausnehmung 16 und einem Führungsabschnitt 40. Die Oberfläche des Tragabschnittes 38 ist zu derjenigen des Führungsabschnittes 40 leicht winklig angeordnet. Der Winkel liegt etwa bei 20°. Der Führungsabschnitt 40 hat zwei seitliche Schultern 42, deren Oberflächen mit derjenigen des Rumpfes des Führungsabschnittes 40 bündig liegen. Der Tragabschnitt 38 hat bodenseitig zwei seitliche Flügel 44, die sich über die ganze Breite einer Ausnehmung 16 erstrecken. Die Flügelbreite ist größer als die Breite der Schultern 42. Dadurch bleibt zwischen zwei Schultern benachbarter Tragelemente 18 Platz für eine Führungsschiene 46, deren Rumpf diesem gegenseitigen Abstand der Schultern 42 benachbarter Tragelemente 38 entspricht. Die Führungsschiene 46 hat beidseitig Führungsstege 48 die am Boden bündig abschließen. Zwei Führungsstege 48 benachbarter Führungsschienen 46 haben wiederum einen Abstand gleich der Breite des Rumpfes des dazwischenliegenden Tragelementes 18. Zwei Führungsschienen 46 bilden also zusammen mit der Gehäuseoberwand 36 eine T-Nut, in die der T-förmige Führungsabschnitt 40 des Tragelementes 18 hineinpaßt. Dabei untergreifen die Führungsstege 48 der Führungsschienen 46 die Schultern 42 des Führungsabschnittes 40 des Tragelementes 18, wie dies insbesondere aus FIG. 7 hervorgeht. Die Flügel 44 jedes Tragelementes 18 bestimmen jeweils die Gesamtbreite der Tragelemente. Die Flügel 44 benachbarter Tragelemente 18 berühren einander und haben eine zur Relativverschiebung ausreichende Spielpassung. Diese Flügel 44 sind gegenüber den Schultern 42 soweit nach unten versetzt, daß sie bei Verschiebung der Tragelemente 18 unter den Führungsschienen 46 entlangfahren können.

Wie sich aus FIG. 4 ergibt, sind die außenseitigen Oberwände 36 des Gehäuses 12 zur Mitte hin unter einem Winkel von etwa 20° ansteigend ausgebildet. Dieser Winkel entspricht dem Winkel zwischen den Oberflächen des Tragabschnittes 38 und des Führungsabschnittes 40 des Tragelementes 18. Die Führungsschienen 46 verlaufen unter demselben Winkel wie die Oberwand 36, da sie an dieser bodenseitig befestigt sind. Die Oberfläche des Tragabschnittes 38 jedes Tragelementes 18 wird damit an den Enden von einer horizontalen Ebene tangiert. Dieser Tragabschnitt 38 ist in dem in FIG. 4 gezeigten Querschnitt an der Oberfläche leicht konkav ausgebildet. Beim Verschieben der Tragelemente 18 aus der in FIG. 4 gezeigten Tragstellung nach links werden die Tragelemente 18 gleichzeitig abgesenkt, sodaß sie von der Gleitfläche des Skis freikommen.

Zur Bewegung der Tragelemente 18 ist am Schlitten 22 für jede Tragelementenreihe eine seitlich auskragende Platte 50 befestigt, in der eine Spurbahn 52 ausgebildet ist, die aus einer nach oben offenen Nut besteht, in welche ein bodenseitiger Zapfen 54 jedes Tragelementes 18 eingreifen kann. Die Form der Spurbahn 52 ergibt sich am besten aus FIG. 5. Die Spurbahn 52 hat einen Einlaufabschnitt 56 und einen damit in Längsrichtung ausgerichteten Auslaufabschnitt 58. Die Ein- und Auslaufabschnitte 56, 58 liegen dicht benachbart des Innenrandes der Oberwand 36. Die Spurbahn 52 umfaßt weiterhin einen Halteabschnitt 60, der sich parallel zu den Ein-und Auslaufabschnitten 56, 58 erstreckt und zwar in einem Querabstand gleich mindestens der Breite der Ausnehmung 16. Zwischen diesem Halteabschnitt 60 und den benachbarten Ein- bzw. Auslaufabschnitten 56, 58 befinden sich Verbindungsabschnitte 62, 64, die spiegelbildlich schräg gestellt sind. Die Übergänge von den Ein- und Auslaufabschnitten 56, 58 zu den Verbindungsabschnitten 62 und von den Verbindungsabschnitten 62 zum Halteabschnitt 60 sind abgerundet, wie dies in FIG. 6 deutlich gezeigt ist.

Bei der Darstellung gemäß FIG. 5 wird der Schlitten 22 von der sich drehenden Schraubspindel 20 nach links bewegt. Die beiden links dargestellten Tragelemente 18 befinden sich in ihrer Tragstellung. Der Zapfen 54 des zweiten Tragelementes 18 von links läuft gerade in den Einlaufabschnitt 56 der Spurbahn 52 ein. Der Zapfen 54 gelangt dann beim Weiterfahren des Schlittens 22 in den Verbindungsabschnitt 62 und bewirkt ein Auswärtsschieben des Tragelementes. Der Zapfen des vierten Tragelementes 18 ist gerade in den Halteabschnitt 60 der Spurbahn 52 eingelaufen. Sein Tragelement 18 befindet sich vollständig unterhalb der Gehäuseoberwand 36 und damit außerhalb der Bewegungsbahn der Behandlungseinrichtung 26 in Wartestellung. Nach Passieren des Schlittens 22 gelangen die Tragelemente über den Verbindungsabschnitt 64 und den Auslaufabschnitt 58 in die Tragstellung zurück.

Die Spurbahn 52 könnte als durchgehender Schlitz ausgebildet sein. Im Ausführungsbeispiel hat sie einen Boden 66, der mindestens im Bereich der Ein-und Auslaufabschnitte 56, 58 und den angrenzenden Teilen der Verbindungsabschnitte 62, 64 vorteilhaft ist. Wie nämlich aus den Figuren 4 und 7 hervorgeht, fängt dieser Boden 66 bei 66a am Beginn des Einlaufabschnittes 56 auf tiefem Niveau an, steigt dann langsam auf ein erhöhtes Niveau an und fällt dann am Anfang des Verbindungsabschnittes 62 auf ein sich stetig verringerndes Niveau wieder ab. Im Einlaufabschnitt 56 werden die Zapfen 54 der Tragelemente 18 vom Boden 66 der Spurbahn 52 abgestützt und die Tragelemente 18 werden dabei im Rahmen ihres Führungsspiels geringfügig angehoben, sodaß das benachbarte, dem Verbindungsabschnitt 62 bzw. 64 zugeordnete Tragelement 18 von der Gleitfläche des Skis freikommt. Die Verschiebung des Tragelementes erfolgt also ohne jeden Kontakt mit der Ski-Gleitfläche. In der Längsmitte der Vorrichtung 10 befindet sich ein Mittelsteg 68, an den die beiden Ausnehmungen 16 angrenzen. Mit diesem Mittelsteg 68 stehen bodenseitig Reibräder 71 in Reibkontakt, die am Schlitten 22 gelagert sind und die Bürste 28 sowie die Auftragwalze 30 antreiben.

Seitlich neben den beiden Behandlungsvorrichtungen 26 befinden sich auf dem Schlitten 22 Wachsvorratsbehälter 70. Diese Wachsvorratsbehälter 70 nutzen den ansonsten ungenutzten Raum unterhalb der Oberwände 36 und ermöglichen eine kurze Baulänge der Behandlungsvorrichtung 26, dessen Wachsbehälter 32 nur gerade die für einen Durchgang notwendige Wachsmenge aufzuweisen braucht. Am Ende eines Arbeitszyklus wird dann eine neue Wachsmenge in den Wachsbehälter 34 automatisch eindosiert.

Die Schraubspindel 20 mit Antriebseinrichtung 24 ist an einem Hubrahmen 72 gelagert, auf dessen Längsschienen der Schlitten 22 verschiebbar oder abrollbar ist. Der Hubrahmen 72 ist mittels vier Hubmagneten 74 absenkbar, um den Schlitten 22 mit Behandlungsvorrichtung 26 unter den in der Tragstellung befindlichen Tragelementen im Schnellgang in die Ausgangsstellung zurückzufahren.

Um zu verhindern, daß die Tragelemente 18 bei Erschütterung oder zufällig von selbst aus der Tragstellung herausgelangen, ist jedem Tragelement 18 eine Blattfeder 76 zugeordnet, die ein federndes Rastelement darstellt, welches im Ausführungsbeispiel das Tragelement 18 hintergreift und in seine Tragstellung leicht vorspannt.

## Patentansprüche

1. Vorrichtung zur Behandlung der Gleitflächen von Skiern mit einem Gehäuse (12), dessen Oberwand (36) mindestens eine längliche Ausnehmung (16) von der Länge eines Skis aufweist, weiterhin mit einer Anzahl Tragelemente (18), im Bereich der Ausnehmung (16), auf denen der Ski abgestützt ist und mit einem im Gehäuse (12) in dessen Längsrichtung beweglich geführten und mit einer Antriebseinrichtung (24) verbundenen Schlitten (22), der mindestens eine Behandlungseinrichtung (26) für die Gleitfläche des Skis aufweist, wobei die Tragelemente (18) winklig zur Längsrichtung des Gehäuses (12) verschiebbar gelagert sind und mittels einer Verschiebeeinrichtung (52) am Schlitten (22) einzeln aus einer in der Bewegungsbahn der Behandlungseinrichtung (26) liegenden Tragstellung in eine Wartestellung außerhalb dieser Bewegungsbahn bewegbar sind und nach Passieren der Behandlungseinrichtung (26) in die Tragstellung zurück bewegbar sind, dadurch gekennzeichnet, daß die Tragelemente (18) eng aneinanderliegend angeordnet sind und in ihrer Tragstellung den Bereich unter der Ausnehmung (16) vollflächig abdecken, daß jedes Tragelement (18) in einer rechtwinklig zur Längsrichtung des Gehäuses (12) angeordneten Schiebeführung (46) gelagert ist, daß die Verschiebeeinrichtung für die Tragelemente (18) eine Spurbahn (52) aufweist, die einen vor der Behandlungseinrichtung (26) liegenden Einlaufabschnitt (56) und einen in Längsrichtung damit ausgefluchteten Auslaufabschnitt (58) hinter der Behandlungseinrichtung (26) sowie einen hauptsächlich in Längsrichtung verlaufenden Halteabschnitt (60) hat, der quer nach außen zum Gehäuselängsrand hin gegenüber den Ein- und Auslaufabschnitten (56, 58) um etwa die Breite der Ausnehmung (16) versetzt liegt und die zwei Verbindungsabschnitte (62, 64) aufweist, die je eine Richtungskomponente in Längs- und in Querrichtung haben und die den Halteabschnitt (60) mit den Ein-und Auslaufabschnitten (56, 58) verbinden, daß jedes Tragelement (18) bodenseitig ein Kupplungsmittel (54) aufweist, mit dem der Einlaufabschnitt (56) der Spurbahn (52) in der Tragstellung des Tragelementes (18) bei Längsbewegung des Schlittens (22) in Eingriff tritt, und daß die Spurbahn (52) das alleinige Mittel zum Hin- und Herschieben der Tragelemente (18) darstellt.

2. Vorrichtung nach Anspruch 1, dadurch gekennzeichnet, daß die Spurbahn (52) die Form eines Hutquerschnittes mit abgerundeten Ecken hat.

3. Vorrichtung nach Anspruch 1 oder 2, dadurch gekennzeichnet, daß die Spurbahn (52) als nach haben offene Nut in einer am Schlitten (22) befestigten Platte (50) ausgebildet ist und daß an jedem Tragelement (18) ein nach unten weisender Zapfen (54) zum Eingriff in die Spurbahn (52) angeordnet ist.

4. Vorrichtung nach einem oder mehreren der Ansprüche 1 bis 3, dadurch gekennzeichnet, daß jedes Tragelement (18) einen Tragabschnitt (38) und einen sich in Querrichtung anschließenden Führungsabschnitt (40) aufweist, der bei in Tragstellung befindlichem Tragelement (18) von der Oberwand (36) des Gehäuses (12) abgedeckt ist und an deren Unterseite anliegt, daß der Führungsabschnitt (40) deckseitig bündige seitlich vorstehende Schultern (42) aufweist, die von Führungsstegen (48) von an der Oberwand (36) angeordneten Führungsschienen (46) untergriffen sind, daß sich zwischen zwei Schultern (42) benachbarter Tragelemente (18) der Rumpf der Führungsschiene (46) erstreckt, und daß am Tragabschnitt (38) des Tragelementes (18) beidseitig rechteckige Flügel (44) angeordnet sind, wobei die Flügel benachbarter Tragelemente (18) einander wenigstens nahezu berühren, und daß die Flügel (44) des Tragelementes (18) um mindestens die Höhe der Führungsstege (48) der Führungsschienen (46) tiefer liegen als die Schultern (42) des Führungsabschnittes (40).

5. Vorrichtung nach einem oder mehreren der Ansprüche 1 bis 3, dadurch gekennzeichnet, daß mindestens die Enden der Oberfläche eines in der Aussparung (16) liegenden Tragabschnittes (38) jedes Tragelementes (18) von einer Horizontalebene tangiert werden, daß jedes Tragelement (18) einen von der Gehäuseoberwand (36) abgedeckten Führungsabschnitt (40) aufweist, der in einer Gehäuseführung (46) verschiebbar gelagert ist und daß der Führungsabschnitt (40) und die Gehäuseführung (46) sich vom Tragabschnitt (38) unter einem spitzen Winkel schräg abwärtsweisend erstrecken.

6. Vorrichtung nach einem oder mehreren der Ansprüche 3 bis 5, dadurch gekennzeichnet, daß die Spurbahn (52) mindestens in den an die Verbindungsabschnitte (62, 64) angrenzenden Bereichen der Ein-und Auslaufabschnitte (56, 58) einen Boden (66) aufweist, der die Zapfen (54) der Tragelemente (18) bodenseitig abstützt, und daß sich der Boden (66) sowohl zum Ende des Einlaufabschnittes (56) als auch in den Verbindungsabschnitten (62,64) zum Halteabschnitt (60) hin absenkt.

7.Vorrichtung nach einem oder mehreren der Ansprüche 1 bis 6, dadurch gekennzeichnet, daß jedem Tragelement (18) eine federnde Rasteinrichtung (76) zugeordnet ist, die das Tragelement (18) in seiner Tragstellung hält.

8. Vorrichtung nach einem oder mehreren der Ansprüche 4 bis 7, dadurch gekennzeichnet, daß die Flügel (44) des Tragelementes (18) parallel zu den Schultern (42) seines Führungsabschnittes (40) liegen.

9. Vorrichtung nach einem oder mehreren der Ansprüche 1 bis 8, dadurch gekennzeichnet, daß der Schlitten (22) auf Längsschienen (72) bewegbar gelagert ist, die einschließlich der Antriebseinrichtung (24) von einer Hubeinrichtung (74) abgestützt sind, in deren abgesenkter Stellung der Schlitten (22) mit der Behandlungseinrichtung (26) die in der Tragstellung befindlichen Tragelemente (18) frei unterfahren kann.

10. Vorrichtung nach einem oder mehreren der Ansprüche 1 bis 9, dadurch gekennzeichnet, daß der Schlitten (22) im Breitenbereich der Ausnehmung (16) mindestens einen Wachsbehälter (32) aufweist, in den eine Wachsauftrageinrichtung (30, 34) der Behandlungseinrichtung (26) eintaucht und daß der Schlitten (22) mindestens einen Wachsvorratsbehälter (70) aufweist, der quer zur Schlittenbewegungsbahn zum Wachsbehälter (32) derart versetzt angeordnet ist, daß er unter der sich an die Ausnehmung (16) seitlich anschließenden Oberwand (36) des Gehäuses (12) liegt.

## Claims

1. Device for treating the sliding surfaces of skis comprising a housing (12), the deck (36) of which having at least one oblong recess (16) with a length as a ski, furtheron a plurality of supporting elements (18) provided in the region of the recess (16), the ski supported on said elements and a slide (22) movably guided in the housing (12) in the longitudinal direction thereof and connected to a drive mechanism (24), the slide provided with at least one treating device (26) for the sliding surfaces of the ski, whereby the supporting elements (18) mounted for displacement angularly to the longitudinal direction of the housing (12) and by displacing means (52) at the slide (22) each one thereof is movable from a supporting position being in the moving path of the treating device (26) into a rest position outside of this moving path, the supporting elements after having been passed by the treating device (26) are movable back into their supporting positions, characterized in that the supporting elements (18) are arranged tightly adjacent to one another and in their supporting positions cover completely the area below the recess (16), that each supporting element (18) is mounted in a guiding means (46) for displacement arranged at right angles to the longitudinal direction of the housing (12), that the displacing means for the supporting elements (18) has a track (52) which is provided with an inlet portion (56) ahead of the treating device (26) and an outlet portion (58) longitudinally aligned therewith and situated behind the treating device (26) and a holding portion (60) substantially running in longitudinal direction and crosswisely offset outwards to the longitudinal edge of the housing with respect to the inlet and outlet portions (56, 58) by substantially the width of the recess (16) and which is provided with a pair of connecting portions (62,64), each of them having a component of direction in longitudinal and in cross-wise direction and connecting the holding portion (60) with the inlet and outlet portions (56, 58), that each supporting element (18) has a coupling means (54) at its bottom side, inlet portion (56) of the track (52) coming in engagement with the coupling means upon longitudinal movement of the slide (22) with the supporting element (18) being in its supporting position, and that the track (52) forms the sole means for reciprocating the supporting elements (18).

2. Device according to claim 1, characterized in that, the track (52) has a hat cross-section form comprising rounded corners.

3. Device according to claim 1 or 2, characterized in that the track (52) is formed as groove open in upward direction and constituted in a plate (50) fastened at the slide (22) and that a downwardly extending pin (54) is arranged at each supporting element (18) for engagement with the track (52).

4. Device according to one or a plurality of claims 1 to 3, characterized in that each supporting element (18) has a supporting portion (38) and a guiding portion (40) associated thereon in crosswise direction, the latter covered by the deck wall (36) of the housing (12) and contacting the bottom side thereof when the supporting element (18) is in its supporting position, that the guiding portion (40) is provided with laterally projecting shoulders (42) which are flush at the deck side and under-gripped by guiding ribs (48) of guiding rails (46) arranged at the deck (36), that the body of the guiding rail (46) extends between a pair of shoulders (42) of adjacent supporting elements (18), and that rectangular wings (44) are arranged at both sides of the supporting portion (38) of the supporting element (18), whereby the wings of adjacent supporting elements (18) at least nearly contact one another, and that the wings (44) of the supporting element (18) lie lower than the shoulders (42) of the guiding portion (40) by at least the height of the guiding ribs (48) of the guiding rails (46).

5. Device according to one or a plurality of the claims 1 to 3, characterized in that at least the ends of the deck surface of one supporting portion (38) within the recess (16) of each supporting element (18) are tangentially contacted by a horizontal plane, that each supporting element (18) has a guiding portion (40) covered by the deck (36) of the housing and displaceably mounted in a guide (46) of the housing, and that the guiding portion (40) and the guide (46) of the housing extend by an acute angle sloping downwards from the supporting portion (38).

6. Device according to one or a plurality of the claims 3 to 5, characterized in that the track (52) has a bottom (66) at least in the areas of the inlet and outlet portion (56, 58) adjoining the connecting portions (62,64), the bottom supporting the pins (54) of the supporting elements at the bottom side therof, and that the bottom (66) lowers in direction to the end of the inlet portion (56) and in the connecting portions (62, 64) in direction to the holding portion (60).

7. Device according to one or a plurality of the claims 1 to 6, characterized in that a springy snap-on arrangement (76) is allocated to each supporting element (18) holding the supporting element (18) in its supporting position.

8. Device according to one or a plurality of the claims 4 to 7, characterized in that the wings (44) of the supporting element (18) lie parallelly with the shoulders (42) of the guiding portion (40) thereof.

9. Device according to one or a plurality of the claims 1 to 8, characterized in that the slide (22) is movably mounted on longitudinal rails (72), which together with the drive mechanism (24) are supported by a lifting device (74), in the lowered position thereof the slide (229 together with the treating device (26) can freely pass below the supporting elements (18) in the supporting position thereof.

10. Device according to one or a plurality of the claims 1 to 9, characterized in that the slide (22) is provided with at least one waxing box (32) in the width area of the recess (16), a wax applying device (30,34) of the treating device (26) dipping into the waxing box, and that the slide (22) has at least one wax stock box (70), which is crosswisely offset with respect to the slide moving path from the waxing box (32) such that it lies below the deck (36) of the housing (12) laterally adjoining the recess (16).

## Revendications

1. Dispositif pour le traitement de surfaces de glissement de ski, comportant un boîtier (12) dont la paroi supérieure (36) présente au moins un creux (16) longitudinal de la longueur d'un ski, comportant par ailleurs un certain nombre d'éléments porteurs (18) dans la zone du creux (16), sur lesquels le ski s'appuie, et un chariot (22) mobile disposé dans le sens longitudinal du boîtier (12) et relié à un dispositif d'entraînement (24), chariot (22) qui présente au moins un dispositif de traitement (26) pour la surface de glissement du ski, les éléments porteurs (18) étant logés dans un angle de manière à pouvoir être déplacés par rapport à la direction longitudinale du boîtier (12) et individuellement au moyen d'un dispositif de déplacement (52) sur le chariot (22) d'une position portante, située sur la course de mouvement du dispositif de traitement (26), dans une position d'attente à l'extérieur de cette course de mouvement, et qui, après le passage du dispositif de traitement (26), peuvent être ramenés dans la position portante, caractérisé en ce que les éléments porteurs (18) sont étroitement juxtaposés et recouvrent intégralement la zone sous le creux (16) dans leur position portante, que chaque élément porteur (18) est logé dans un guidage (46) disposé à angle droit par rapport à la direction longitudinale du boîtier (12), que le dispositif de déplacement pour les éléments porteurs (18) présente une ornière (52) qui comporte une section d'entrée (56) en amont du dispositif de traitement (26) et une section de sortie (58) alignée en sens longitudinal sur la section d'entrée, ainsi qu'une section de fixation (60) qui s'étend transversalement vers l'extérieur par rapport au bord longitudinal du boîtier et est décalée d'environ de la largeur du creux (16) par rapport aux sections d'entrée et de sortie (56, 58), et présente les deux sections de raccordement (62, 64) qui comportent chacune un élément directionnel en sens longitudinal et transversal, et qui raccordent la section de fixation (60) avec les sections d'entrée et de sortie (56, 58), que chaque élément porteur (18) présente côté fond un moyen d'embrayage au moyen duquel la section d'entrée (56) de l'ornière (52) entre en prise dans la position portante de l'élément porteur (18) lorsque le chariot (22) fait un mouvement longitudinal et que l'ornière (52) représente le seul moyen pour déplacer en va-et-vient les éléments porteurs (18).

2. Dispositif selon la revendication 1, caractérisé en ce que l'ornière (52) présente la forme d'une coupe transversale à travers un chapeau avec des coins arrondis.

3. Dispositif selon la revendication 1 ou 2, caractérisé en ce que l'ornière (52) est constituée par une rainure ouverte vers le haut dans une plaque (50) qui est fixée au chariot (22) et qu'un pivot (54) dirigé vers le bas se trouve sur chaque élément porteur (18) pour entrer en prise avec l'ornière (52).

4. Dispositif selon l'une ou plusieurs des revendications 1 à 3, caractérisé en ce que chaque élément porteur (18) présente une section porteuse (38) et une section de guidage (40) juxtaposées en direction transversale, que l'élément porteur (18) se trouvant en position portante est recouvert par la paroi supérieure (36) du boîtier (12) et est en contact avec la face inférieure de la paroi supérieure (36), que la section de guidage (40) présente des épaulements (42) arrivant à fleur de la paroi supérieure et étant en saillie latéralement, dans lesquels s'insèrent des nervures de guidage (48) de rails de guidage disposés sur la paroi supérieure (36), qu'entre deux épaulements (42) d'éléments porteurs voisins (18) s'étend le corps du rail de guidage (46) et que, sur la section portante (38) de l'élément porteur (18) des ailes (44) sont disposées des deux côtés à angle droit, les ailes d'éléments porteurs (18) voisins se touchant au moins presque et que les ailes (44) de l'élément porteur (18) sont logées plus bas d'au moins de la hauteur des nervures de guidage (48) des rails de guidage (46) que les épaulements (42) de la section de guidage (40).

5. Dispositif selon l'une ou plusieurs des revendications 1 à 3, caractérisé en ce qu'au moins les extrémités de la surface de la section portante (38) de chaque élément porteur (18) se trouvant dans le creux (16) sont touchées par un plan horizontal, que chaque élément porteur (18) présente une section de guidage (40) recouverte par la paroi supérieure du boîtier (36), section de guidage qui est logée de manière à pouvoir être déplacée dans un guidage de boîtier (46) et que la section de guidage (40) et le guidage du boîtier (46) s'étendent de la section portante (38) obliquement vers le bas dans un angle aigu.

6. Dispositif selon l'une ou plusieurs des revendications 3 à 5, caractérisé en ce que l'ornière (52) présente un fond (66) au moins dans les zones des sections d'entrée et de sortie (56, 58) voisines des sections de raccordement (62, 64), fond sur lequel s'appuient côté inférieur les pivots (54) des éléments porteurs (18) et que le fond (66) s'abaisse vers la section de fixation (60) aussi bien vers l'extrémité de la section d'entrée (56) que dans les sections de raccordement (62, 64) vers la section de fixation (60).

7. Dispositif selon l'une ou plusieurs des revendications 1 à 6, caractérisé en ce qu'à chaque élément porteur (18) est associé un dispositif d'encliquetage à ressort (76) qui maintient l'élément porteur (18) dans sa position portante.

8. Dispositif selon l'une ou plusieurs des revendications 4 à 7, caractérisé en que les ailes (44) de l'élément porteur (18) s'étendent parallèlement aux épaulements (42) de sa section de guidage (40).

9. Dispositif selon l'une ou plusieurs des revendications 1 à 8, caractérisé en ce que le chariot (22) est logé de manière mobile sur des rails longitudinaux (72) qui sont étayés, y compris le dispositif d'entraînement (24), par un dispositif d'élévation (74) dans la position abaissée duquel le chariot (22) avec le dispositif de traitement (26) peut passer librement sous les éléments porteurs se trouvant en position portante.

10. Dispositif selon l'une ou plusieurs des revendications 1 à 9, caractérisé en ce que le chariot (22) comporte dans la zone de la largeur du creux (16) au moins un récipient de fart dans lequel s'immerge un dispositif d'application du fart (30, 34) du dispositif de traitement (26) et que le chariot (22) présente au moins un réservoir de fart (70) qui est décalé par rapport au récipient de fart (32) transversalement par rapport à la course de mouvement du chariot de sorte qu'il se trouve sous la paroi supérieure (36) du boîtier (12) avoisinant le creux (16).
